# EUROPÄISCHE PATENTSCHRIFT

(11) **EP 0 658 183 B1**
(45) Veröffentlichungstag und Bekanntmachung des Hinweises auf die Patenterteilung: **12.03.1997**
(21) Anmeldenummer: 92922141.4
(22) Anmeldetag: 03.11.1992
(51) Int. Cl.: C11C 3/04

(54) **VERFAHREN ZUR HERSTELLUNG VON FETTSÄUREESTERN KURZKETTIGER EINWERTIGER ALKOHOLE**
PROCESS FOR PREPARING FATTY ACID ESTERS OF SHORT-CHAIN MONOHYDRIC ALCOHOLS
PROCEDE DE PREPARATION D'ESTERS D'ACIDES GRAS D'ALCOOLS MONOVALENTS A COURTE CHAINE

(30) Priorität: 06.11.1991 AT 2200/91
(43) Veröffentlichungstag der Anmeldung: 21.06.1995
(73) Patentinhaber: WIMMER, Theodor, A-8081 Heiligenkreuz (AT)
(72) Erfinder: WIMMER, Theodor, A-8081 Heiligenkreuz (AT)
(74) Vertreter: Atzwanger, Richard, Dipl.-Ing. Patentanwalt
(86) Internationale Anmeldenummer: AT9200136
(87) Internationale Veröffentlichungsnummer: WO9309212

(56) Entgegenhaltungen:
- EP-A- 0 127 104
- EP-A- 0 131 991
- WO-A-91/15452
- AT-A- 394 571
- DE-A- 3 707 563
- CHEMICAL ABSTRACTS, vol. 102, no. 8, Februar 1985, Columbus, Ohio, US; abstract no. 63977u, SPITZ, R.R. ET AL. 'Transesterification of vegetable oils' Seite 102 ;Spalte 2 ; s
- OLEAGINEUX Bd. 40, Nr. 3, M rz 1985, Seiten 147 - 151 R. C. A. LAGO ET AL. 'Extraction and transesterification of vegetable oils with ethanol' Summary s

## Beschreibung

Die gegenständliche Erfindung betrifft ein Verfahren zur Herstellung von Fettsäureestern und Fettsäureestergemischen von kurzkettigen einwertigen Alkoholen mit 1 bis 5 Kohlenstoffatomen oder kurzkettigen Diolen mit 2 bis 5 Kohlenstoffatomen, die durch Alkylreste mit 1 bis 3 Kohlenstoffatomen monoalkyliert sind, durch Umesterung von Fettsäureglyceriden mit diesen Alkoholen oder monoalkylierten Diolen in Gegenwart basischer Katalysatoren im mehreren, vorzugsweise zwei Stufen.

Die erfindungsgemäß hergestellten Fettsäureester eignen sich je nach eingesetzten Ausgangsmaterialien als pharmazeutische, diätetische oder kosmetische Rohstoffe, als Zwischenprodukte für weitere Fettsäurederivate, wie Fettalkohole, Fettamine, Tenside usw., sowie als Schmiermittel, Weichmacher, Hydrauliköle, Brennstoffe und Kraftstoffe zum Betrieb von Dieselmotoren.

Zufolge ihrer Eignung als Dieselkraftstoff haben solche Fettsäureester aus Gründen des Umweltschutzes, des Ersatzes fossiler durch erneuerbare Energiequellen, sowie im Zusammenhang mit den in der Landwirtschaft auftretenden Problemen in letzter Zeit besondere Bedeutung erlangt.

Die Herstellung von Fettsäureestern durch basisch katalysierte Umesterung ist seit langem bekannt. Eine Übersicht über bekannte Verfahren findet sich in J. A. O. C. Soc. 61 (1984), S. 343ff, sowie in Ullmann, Enzyklopädie d. techn. Chemie, 4. Aufl. Bd. 11, S. 432. Die Herstellung erfolgt bei allen Verfahren durch Vermischen von Fettsäureglyceriden, insbesondere tierischen oder pflanzlichen Ölen und Fetten, mit einem Überschuß der kurzkettigen Alkohole unter Zugabe eines basischen Katalysators und Abtrennen der sich in der Folge bildenden schwereren Glycerinphase unter je nach Qualität der Ausgangsmaterialien unterschiedlichen Reaktionsbedingungen.

Die wesentlichen Nachteile der bekannten Verfahren bestehen darin, daß die Fettsäureglyceride, wenn die Umesterung bei Temperaturen unter 100°C und drucklos erfolgen soll, nach ihrer Gewinnung, z.B. durch Pressen oder Extrahieren, gereinigt, insbesondere von freien Fettsäuren und Phosphatiden, befreit werden müssen. Soferne demgegenüber ungereinigte Fettsäureglyceride eingesetzt werden, müssen hohe Drücke und hohe Temperaturen oder andere Maßnahmen, wie Vorversterung der freien Fettsäuren, Alkoholdampf-Gegenstromverfahren etc., angewendet werden. Alle diese Maßnahmen erfordern einen großen technischen und apparativen Aufwand und damit hohe Investitionskosten und erschweren oder verhindern die Anwendung dieser Verfahren zur Gewinnung von erneuerbaren und umweltfreundlichen Energieträgern in Kleinanlagen, z.B. im Rahmen von landwirtschaftlichen Betrieben oder in Entwicklungsländern.

Weitere Nachteile bzw. Schwierigkeiten bei den bekannten Verfahren treten bei der Phasentrennung zwischen der leichteren Fettsäureesterphase und der schwereren Glycerinphase auf, die entweder sehr langsam oder infolge von Emulsionsbildung unvollständig oder überhaupt nicht erfolgt, was vor allem bei rohen, heißgepreßten oder extrahierten Pflanzenölen mit hohem Phosphatidgehalt zutrifft.

In diesem Zusammenhang wird auf die Literaturstelle R.C.A. Lago et al., Oléagineux 40, 147 - 151 (1985) verwiesen, in welcher die Umesterung von pflanzlichen Ölen mit Ethanol in einer simulierten halbkontinuierichen Arbeitsweise beschrieben wird. Es wird dabei erwähnt, daß von selbst überhaupt keine Phasentrennung stattfindet und erst ein Zusatz von reinem Glycerin eine Trennung der Phasen bewirkt.

In der EP-A-131991 wird ein kontinuierliches Umesterungsverfahren beschrieben, dessen Bedingungen sich naturgemäß von denen des vorliegenden mehrstufigen Verfahrens unterscheiden. Bei diesem bekannten Verfahren wird die Glycerinphase kontinuierlich zurückgeführt, was nur bei übermäßig hohem Alkoholüberschuß sinnvoll ist. Dadurch wird das Verfahren wieder aufwendig und durch große Mengen von Reaktionspartnern belastet.

Auch in der DE-A-3707563 ist ein kontinuierliches Verfahren beschrieben. Ein Teil der Glycerinphase des Reaktorsumpfes wird der esterhaltigen Phase am Reaktorkopf als Kühlmittel entgegengeführt.

Alle diese Dokumente zeigen, wie vielfältig die Vorschläge zur Überwindung der allgemein bekannten Probleme bei der Umesterung von Fettsäureglyceriden sind und daß die Verfahren keineswegs als ausgereift bezeichnet werden können.

Eine weitere Schwierigkeit stellt die Abtrennung von in der Fettsäureesterphase verbliebenen Anteilen des basischen Katalysators dar. Soferne diese Abtrennung durch Waschen mit Wasser oder mit verdünnten Säuren erfolgt, werden durch Emulsionsbildung, vor allem bei Einsatz phosphatidreicher Öle, und durch hohen Anfall von Abwässern Probleme verursacht. Im Falle der Verwendung von Ionentauschern stellen deren Regenerierung und die dabei anfallenden Abwässer wieder eine Belastung dar.

Es besteht daher das Bedürfnis nach einem Verfahren, das bei geringstem technischem und apparativem Aufwand bei Umgebungstemperaturen und Atmosphärendruck, bei Verwendung roher ungereinigter pflanzlicher oder tierischer Öle und Fette, insbesondere solchen mit hohem Gehalt an freien Fettsäuren und Phosphatiden, bei schneller und vollständiger Abtrennung der Glycerinphase und bei einfacher Entfernung der Katalysatorreste Fettsäureester von hoher Reinheit liefert, wie dies z.B. die Verwendung als Dieselkraftstoff erfordert.

Diese Ziel wird erfindungsgemäß dadurch erreicht, daß
a) die Umesterung in Gegenwart von 0,5 % bis 5,0 %, bezogen auf die Masse des eingesetzten Fettsäureglycerids, eines basischen Katalysators bei einem über die stöchiometrische Menge von 1 Mol je Mol an Glycerin gebundener Fettsäure hinausgehenden Überschuß von 0,1 Mol bis 2,0 Mol des kurzkettigen Alkohols oder monoalkylierten Diols, gegebenenfalls in Anwesenheit von 0,5 % bis 10 % Wasser, bezogen auf die Masse des eingesetzten Fettsäureglycerids durchgeführt wird, wobei in der ersten Stufe 4 Zehntel bis 9 Zehntel der Gesamtmenge des basischen Katalysators zum Einsatz kommen,
b) die nach erfolgter Umesterung nach der ersten Stufe durch Absetzen und Abtrennen erhaltene Glycerinphase entweder ganz oder teilweise, mindestens aber zu einem Zehntel, nach der Umesterung der zweiten Stufe oder einer weiteren Stufe dieser unter Rühren zugefügt wird und daß
c) nach Absetzen und Abtrennen der schwereren Glycerinphase und nach Entfernung von überschüssigem kurzkettigem Alkohol oder monoalkyliertem Diol eine gegebenenfalls verdünnte organische oder anorganische Säure unter Rühren zugefügt wird, nach erfolgter Phasentrennung die Fettsäureesterphase abgezogen und diese gegebenenfalls filtriert wird.

So hergestellte Fettsäureester erfüllen ohne weitere Behandlung alle an Dieselkraftstoffe gestellten Reinheitsanforderungen.

Als Katalysatoren kommen basische Alkali- oder Erdalkalimetallverbindungen, beispielsweise die Oxide, Hydroxide, Alkoholate, Borate, Carbonate, Aluminate oder Silikate von Lithium, Natrium, Kalium oder Calcium, als konzentrierte wässerige oder alkoholische Lösungen in Frage.

Verwendbare kurzkettige Alkohole sind beispielweise Methanol, Ethanol, Butanole, Gärungsalkohole, Neopentylalkohol und Fuselöle. Bevorzugte monoalkylierte aliphatische Diole sind z.B. Ethylenglykolmonomethylether, 1,2-Propandiolmonomethylether oder Ethylenglykolmono-i-propylether. Die genannten Alkohole oder monoalkylierten Diole können sowohl rein als auch in beliebigen Mischungsverhältnissen untereinander zum Einsatz kommen.

Als Fettsäureglyceride kommen alle natürlich vorkommenden pflanzlichen oder tierischen Fette und Öle, alle teil- und vollsynthetischen Fettsäureglyceride sowie gebrauchte Fettsäureglyceride, wie z.B. gebrauchte Speiseöle und Fette, sowie gebrauchte technische Fette und Öle auf Glyceridbasis, beispielsweise Soyaöl, Sonnenblumenöl, Leinöl, Rapsöl, Ricinusöl, Palmöl, Palmkernöl, Kokosöl, Baumwollsamenöl, Erdnußöl, Olivenöl, Rindertalg, gebrauchtes Fritieröl bzw. Fett, gebrauchte Hydraulik- oder Schmieröle, in Frage. Die genannten Öle können in rohem Zustand aus Heiß- oder Kaltpressung oder aus einer Extraktion mit bis zu 20 % freien Fettsäuren und bis zu 3 % Phosphatiden, aber auch in beliebig gereinigter Form eingesetzt werden. Sie können allein oder in beliebigen Mischungsverhältnissen untereinander vorliegen.

Als organische oder anorganische Säuren kommen beispielsweise Phosphor-, Schwefel-, Salz-, Salpeter-, Bor-, Ameisen-, Essig-, Milch-, Glucon-, Oxal-, Bernstein-, Malein-, Wein-, Äpfel- und Citronensäure sowie organische Sulfonsäuren und Schwefelsäurehalbester und konzentrierte Lösungen von sauren Salzen, wie Kalium- oder Natriumhydrogensulfat, Kalium- oder Natriumdihydrogenphosphat oder Mono-Kalium oder Mono-Natriumdihydrogencitrat, in Frage.

Die Säuren können in konzentrierter oder halbkonzentrierter Form zum Einsatz kommen. Auch 10- bis 20 %-ige Säurelösungen können verwendet werden.

Die Umesterung nach dem erfindungsgemäßen Verfahren erfolgt dabei in der Weise, daß das Fettsäureglycerid in einem Behälter vorgelegt wird, daß in einer ersten Stufe vorzugsweise 4 Zehntel bis 10 Zehntel der insgesamt zum Einsatz kommenden Menge des kurzkettigen Alkohols oder monoalkylierten Diols und 4 Zehntel bis 9 Zehntel der insgesamt zum Einsatz kommenden Menge des Katalysators, in konzentrierter wässriger oder alkoholischer Lösung unter Rühren zugegeben werden und diese Masse 5 bis 60 Minuten gerührt wird. Nach erfolgter Phasentrennung durch Schwerkraftwirkung wird die schwerere Glycerinphase durch eine am Boden des Behälters befindliche Öffnung abgelassen und wird der Überstand in einer zweiten oder in weiteren Stufen mit der(den) restlichen Menge(n) des kurzkettigen Alkohols oder Diols oder ohne einen weiteren Zusatz derselben und mit der(den) restlichen Menge(n) des basischen Katalysators unter Rühren versetzt und 5 bis 60 Minuten gerührt. Anschließend wird die zuvor abgelassene Glycerinphase zur Gänze oder teilweise, mindestens aber zu einem Zehntel, zugegeben und wird diese Masse 2 bis 10 Minuten gerührt. Bei den mehr als zweistufigen Durchführungsverfahren wird jeweils die Glycerinphase aus der vorhergehenden Stufe zur folgenden Stufe nach deren Umesterung zugegeben. Nach erfolgter Phasentrennung wird die Glycerinphase wieder abgelassen und wird der überstehende Fettsäureester in bekannter Weise von überschüssigem Alkohol oder Diol durch destillative oder adsorptive Methoden befreit und wird gegebenenfalls nach Absetzen und Abtrennen einer weiteren Menge einer schwereren Phase eine gegebenenfalls verdünnte organische oder anorganische Säure zugegeben und wird diese Masse 10 bis 60 Minuten gerührt. Die Menge der benötigten Säure ist sehr gering. Sie richtet sich nach der im Fettsäureester verbliebenen Menge an basischem Katalysator und bewegt sich im Bereich von 0,02 bis 0,1 Gew.-%, bezogen auf die Menge des Fettsäureesters. Vorzugsweise wird die Säure in einer Menge von 1 % bis 10 % zugegeben, worauf die Masse gerührt wird. Nach erfolgter Phasentrennung wird die Säurephase für den nächsten Ansatz wieder verwendet und zwar solange, bis ihre Kapazität erschöpft ist, das heißt die Säure annähernd neutralisiert ist. Nach erfolgter Phasentrennung wird der überstehende Fettsäureester abgezogen und wird er, gegebenenfalls, vorzugsweise mittels eines Koaleszenzfilters gefiltert.

Nach dem erfindungsgemäßen Verfahren werden in allen Umesterungsstufen vorzugsweise derselbe kurzkettige Alkohol oder dasselbe monoalkylierte Diol oder ein bestimmtes Mischungsverhältnis von diesen und derselbe Katalysator verwendet. Es ist aber auch möglich, in der ersten Stufe den einen der genannten Alkohole oder ein Diol und in den weiteren Stufen einen anderen der genannten Alkohole oder ein anderes Diol zu verwenden. Weiters ist es möglich, in der ersten Stufe den einen und in der zweiten Stufe einen anderen der genannten Katalysatoren zu verwenden.

Die Umesterung nach dem erfindungsgemäßen Verfahren erfolgt bei Atmosphärendruck und Temperaturen zwischen -25°C und +60°C, soferne die Viskosität oder der Stockpunkt des Fettsäureglycerides dies zuläßt. Gegebenenfalls ist es notwendig, Fettsäureglyceride, die bei der Umgebungstemperatur in fester Form vorliegen, durch Erwärmen in den flüssigen Zustand überzuführen.

Die Herstellung der Fettsäureester nach dem erfindungsgemäßen Verfahren kann in offenen oder geschlossenen Behältern beliebiger Größe, die vorteilhafterweise mit einer Ablaßvorrichtung am Boden ausgestattet sind, ausgeführt werden. Das Rühren kann bei Ansatzgrößen bis etwa 2000 Liter von Hand, mittels eines elektrischen oder druckluftbetriebenen, einfachen Flügelrührers oder vorteilhafterweise in geschlossenen Behältern mit fix montiertem Rührwerk erfolgen. Die Trennung der Phasen erfolgt durch die Einwirkung der Schwerkraft. Die Entfernung von überschüssigem Alkohol oder monoalkyliertem Diol erfolgt in bekannter Weise, beispielsweise mittels Fallfilmverdampfer, Durchblasen von Luft, Stickstoff oder Wasserdampf. Die notwendigen Manipulationen können von Hand durchgeführt oder beliebig automatisiert werden. Bei Vorhandensein geeigneter Dosiervorrichtungen, eines speziellen Reaktionsgefäßes und eines entsprechenden Überwachungssystems kann das erfindungsgemäße Verfahren auch kontinuierlich ausgeführt werden.

Das Verfahren zeichnet sich durch folgende wesentliche Vorteile aus:
sehr schnelle und exakte Trennung der Phasen auch bei hohen Phosphatidgehalten;
hoher Reinheitsgrad der Fettsäureester;
geringster technischer und apparativer Aufwand;
Umesterung bei Umgebungstemperaturen und Atmosphärendruck;
Einsatzmöglichkeit roher Öle und Fette, insbesondere solcher mit hohem Gehalt an Phosphatiden;
Verwendungsmöglichkeit von handelsüblicher konzentrierter wässriger Natron- oder Kalilauge und somit Vermeidung der Zubereitung der Katalysatorlösung.

Die Erfindung wird nachstehend anhand der folgenden Beispiele erläutert:

### Beispiel 1:

100 g heißgepreßtes Rapsöl mit 1,4 % freien Fettsäuren und 1,5 % Phosphatiden wird in einem Becherglas vorgelegt, 20 ml Methanol, in dem 1,0 g Kaliumhydroxid gelöst sind, werden zugefügt und die Masse wird mittels eines Magnetrührers bei ca. 20°C 40 Minuten lang gerührt. Nach spätestens einstündigem Stehen haben sich zwei exakt getrennte Phasen gebildet. Nach Überführen in einen Scheidetrichter können 17 g der schwereren Glycerinphase abgetrennt werden. Der überstehende Fettsäureester wird wieder in das Becherglas übergeführt, 0,9 ml Methanol, in dem 0,3 g Kaliumhydroxid gelöst sind, werden zugefügt und die Masse wird 45 Minuten lang gerührt. Nach dieser Zeit werden 15 g der vorher abgetrennten Glycerinphase zugefügt und diese Masse wird weitere zwei Minuten gerührt. Nach spätestens einstündigem Stehen wird die Glycerinphase erneut abgetrennt. Die Menge beträgt 16,5 g. Der Überstand wird hierauf in einem Rotationsverdampfer von überschüssigem Methanol befreit und wird anschließend mit 5 g einer 60 %-igen wässrigen Citronensäurelösung 30 Minuten gerührt. Nach 10 Minuten ist die Phasentrennung beendet. Der überstehende Fettsäureester wird zur vollständigen Abtrennung der Säurephase über ein Papierfilter filtriert.

Die Ausbeute an Rapsmethylester beträgt 95 g.
Nicht umgeesterte Fettsäureglyceride: 0,9 %
freies Glycerin: 0,02 %
Gesamtglycerin: 0,15 %
Sulfatasche: 0,01 %
Verkokungsrückstand nach Conradson: 0,04 %

### Beispiel 2:

100 g gebrauchtes Fritierfett aus einem Restaurantbetrieb mit 0,8 % freien Fettsäuren wird auf ca. 40°C erwärmt, mit 20 ml Methanol, welches 1,0 g Kaliumhydroxid enthält, versetzt und es wird genau wie unter Beispiel 1 verfahren. Die Ausbeute beträgt 91 g.
freies Glycerin: 0,005 %
Gesamtglycerin: 0,25 %
Sulfatasche: 0,01 %
Verkokungsrückstand nach Conradson: 0,05 %

### Beispiel 3:

100 g kaltgepreßtes Rapsöl mit 0,6 % freien Fettsäuren und 0,02 % Phosphatiden wird in einem Becherglas vorgelegt, 22 ml Methanol und 3,0 g einer 47 %-igen wässrigen Kalilauge werden zugefügt und diese Masse wird mit einem Magnetrührer 60 Minuten gerührt. Nach zwei Stunden Stehen wird die Glycerinphase abgetrennt. Zum Überstand werden weitere 0,65 g 47 %-ige Kalilauge zugegeben, diese Masse wird 60 Minuten gerührt, anschließend werden 8 g Glycerinphase aus der ersten Stufe zugegeben, diese Masse wird weitere zwei Minuten gerührt und nach zweistündigem Absetzen wird die Glycerinphase abgetrennt. Nach Entfernung des überschüssigen Methanols im Rotationsverdampfer werden 5 ml 85 %-ige Phosphorsäure zugegeben und wird diese Masse 5 min gerührt. Nach einer Stunde werden die Phasen getrennt und der überstehende Rapsmethylester wird über ein Papierfilter filtriert.
Ausbeute: 93 g
Gesamtglycerin: 0,24 %
Sulfatasche: 0,015 %
Verkokungsrückstand nach Conradson: 0,02 %

## Patentansprüche

1. Verfahren zur Herstellung von Fettsäureestern und Fettsäureestergemischen von kurzkettigen einwertigen Alkoholen mit 1 bis 5 Kohlenstoffatomen oder kurzkettigen Diolen mit 2 bis 5 Kohlenstoffatomen, die durch Alkylreste mit 1 bis 3 Kohlenstoffatomen monoalkyliert sind, durch Umesterung von Fettsäureglyceriden mit diesen Alkoholen oder monoalkylierten Diolen in Gegenwart basischer Katalysatoren im mehreren, vorzugsweise zwei Stufen, dadurch gekennzeichnet, daß
a) die Umesterung in Gegenwart von 0,5 % bis 5,0 %, bezogen auf die Masse des eingesetzten Fettsäureglycerids, eines basischen Katalysators bei einem über die stöchiometrische Menge von 1 Mol je Mol an Glycerin gebundener Fettsäure hinausgehenden Überschuß von 0,1 Mol bis 2,0 Mol des kurzkettigen Alkohols oder monoalkylierten Diols, gegebenenfalls in Anwesenheit von 0,5 % bis 10 % Wasser, bezogen auf die Masse des eingesetzten Fettsäureglycerids durchgeführt wird, wobei in der ersten Stufe 4 Zehntel bis 9 Zehntel der Gesamtmenge des basischen Katalysators zum Einsatz kommen,
b) die nach erfolgter Umesterung nach der ersten Stufe durch Absetzen und Abtrennen erhaltene Glycerinphase entweder ganz oder teilweise, mindestens aber zu einem Zehntel, nach der Umesterung der zweiten Stufe oder einer weiteren Stufe dieser unter Rühren zugefügt wird und daß
c) nach Absetzen und Abtrennen der schwereren Glycerinphase und nach Entfernung von überschüssigem kurzkettigem Alkohol oder monoalkyliertem Diol eine gegebenenfalls verdünnte organische oder anorganische Säure unter Rühren zugefügt wird, nach erfolgter Phasentrennung die Fettsäureesterphase abgezogen und diese gegebenenfalls filtriert wird.

2. Verfahren nach Anspruch 1, dadurch gekennzeichnet, daß die Umesterung in einem Temperaturbereich zwischen -25°C und +60°C und bei Atmosphärendruck erfolgt.

3. Verfahren nach Anspruch 1 oder 2, dadurch gekennzeichnet, daß in der ersten Stufe 4 Zehntel bis 10 Zehntel und in der zweiten Stufe oder in weiteren Stufen 0 bis 6 Zehntel der Gesamtmenge an kurzkettigem Alkohol oder monoalkyliertem Diol zum Einsatz kommen.

4. Verfahren nach einem der Ansprüche 1 bis 3, dadurch gekennzeichnet, daß in der zweiten Stufe 1 Zehntel bis 6 Zehntel der Gesamtmenge des basischen Katalysators zum Einsatz kommen.

5. Verfahren nach einem der Ansprüche 1 bis 4, dadurch gekennzeichnet, daß in allen Umesterungsstufen derselbe kurzkettige Alkohol oder dasselbe monoalkylierte Diol und derselbe basische Katalysator zum Einsatz kommen.

6. Verfahren nach einem der Ansprüche 1 bis 4, dadurch gekennzeichnet, daß in der ersten Stufe ein bestimmter Alkohol oder monoalkyliertes Diol oder ein bestimmtes Mischungsverhältnis der Alkohole bzw. Diole und ein bestimmter basischer Katalysator und in den weiteren Stufen ein anderer Alkohol bzw. anderes Diol oder ein anderes Mischungsverhältnis der Alkohole bzw. Diole und ein anderer basischer Katalysator zum Einsatz kommen.

7. Verfahren nach einem der Ansprüche 1 bis 6, dadurch gekennzeichnet, daß als einwertige aliphatische Alkohole Methanol, Ethanol, Butanole, Gärungsamylalkohol, Neopentylalkohol oder Fuselöle und als aliphatische monoalkylierte Diole Ethylenglykolmonomethylether, 1,2-Propandiolmonomethylether oder Ethylenglykolmonoisopropylether oder Gemische hievon zum Einsatz kommen.

8. Verfahren nach einem der Ansprüche 1 bis 7, dadurch gekennzeichnet, daß als Katalysatoren basische Alkali- oder Erdalkalimetallverbindungen, beispielsweise die Oxide, Hydroxide, Alkoholate, Borate, Carbonate, Aluminate und Silikate von Lithium, Natrium, Kalium oder Calcium, in konzentrierter wässeriger oder alkoholischer Lösung zum Einsatz kommen.

9. Verfahren nach einem der Ansprüche 1 bis 8, dadurch gekennzeichnet, daß als Fettsäureglyceride natürlich vorkommende pflanzliche und tierische Fette und Öle, teil- oder vollsynthetische Fettsäureglyceride sowie gebrauchte Fettsäureglyceride, wie z.B. gebrauchte Speiseöle und Fette, sowie gebrauchte technische Fette und Öle auf Glyceridbasis, beispielsweise Sojaöl, Sonnenblumenöl, Leinöl, Rapsöl, Ricinusöl, Palmöl, Palmkernöl, Kokosöl, Baumwollsamenöl, Erdnußöl, Olivenöl, Rindertalg, gebrauchtes Fritieröl, gebrauchte Hydraulik- oder Schmieröle, in roher, ungereinigter oder beliebig gereinigter Qualität, mit Gehalten an freien Fettsäuren bis 20 % bzw. Phosphatidgehalten bis 3 %, sowie Gemische der genannten Öle und Fette eingesetzt werden.

10. Verfahren nach einem der Ansprüche 1 bis 9, dadurch gekennzeichnet, daß als organische oder anorganische Säuren Phosphor-, Schwefel-, Salz-, Salpeter-, Bor-, Ameisen-, Essig-, Milch-, Glucon-, Oxal-, Bernstein-, Malein-, Wein-, Äpfel- und Citronensäure sowie organische Sulfonsäuren und Schwefelsäurehalbester sowie konzentrierte Lösungen von sauren Salzen, wie Kalium- oder Natriumhydrogensulfat, Kalium- oder Natriumdihydrogenphosphat oder Mono-Kalium- und Mono-Natriumhydrogencitrat, zum Einsatz kommen.

11. Verfahren nach einem der Ansprüche 1 bis 10, dadurch gekennzeichnet, daß die Säure in konzentrierter oder halbkonzentrierter Form eingesetzt wird.

## Revendications

1. Procédé pour préparer des esters d'acides gras et des mélanges d'esters d'acides gras de monoalcools à courte chaîne ayant de 1 à 5 atomes de carbone ou de diols à courte chaîne ayant de 2 à 5 atomes de carbone, qui sont monoalkylés par des radicaux alkyle ayant de 1 à 3 atomes de carbone, par transestérification de glycérides d'acides gras avec ces alcools ou diols monoalkylés, en présence de catalyseurs basiques, en plusieurs étapes, de préférence en deux étapes, caractérisé en ce que :
a) la transestérification est réalisée en présence de 0,5 à 5,0 %, par rapport à la masse du glycéride d'acide gras utilisé, d'un catalyseur basique, en présence d'un excès, qui dépasse d'une mole par mole d'acide gras lié au glycérol la quantité stoechiométrique, de 0,1 à 2,0 moles de l'alcool ou du diol monoalkylé à courte chaîne, éventuellement en présence de 0,5 à 10 % d'eau, par rapport à la masse du glycéride d'acide gras utilisé, auquel cas, dans la première étape, on utilise de 4 à 9 dixièmes de la quantité totale du catalyseur basique,
b) la phase glycérol, obtenue après réussite de la transestérification après la première étape, par décantation et séparation, est, en totalité ou en partie, mais au moins à raison d'un dixième, et après transestérification de la deuxième étape ou d'une autre étape, ajoutée à cette dernière sous agitation, et que,
c) après décantation et séparation de la phase glycérol lourde, et après élimination de l'alcool ou du diol monoalkylé à courte chaîne en excès, on ajoute, sous agitation un acide minéral ou organique éventuellement dilué, et, après la fin de la séparation des phases, on retire la phase ester d'acide gras et on filtre éventuellement cette dernière.

2. Procédé selon la revendication 1, caractérisé en ce que la transestérification a lieu dans un intervalle de températures de -25 à +60°C et sous la pression atmosphérique.

3. Procédé selon la revendication 1 ou 2, caractérisé en ce que, dans la première étape, on utilise de 4 à 10 dixièmes et, dans la deuxième étape ou dans des étapes ultérieures, de 0 à 6 dixièmes de la quantité totale d'alcool ou de diol monoalkylé à courte chaîne.

4. Procédé selon l'une des revendications 1 à 3, caractérisé en ce que, dans la deuxième étape, on utilise de 1 à 6 dixièmes de la quantité totale du catalyseur basique.

5. Procédé selon l'une des revendications 1 à 4, caractérisé en ce que, dans toutes les étapes de transestérification, on utilise le même alcool à courte chaîne ou le même diol monoalkylé et le même catalyseur basique.

6. Procédé selon l'une des revendications 1 à 4, caractérisé en ce que, dans la première étape, on utilise un certain alcool ou un certain diol monoalkylé ou un certain rapport de mélange des alcools ou diols, et un certain catalyseur basique, et, dans les étapes ultérieures, on utilise un autre alcool ou un autre diol ou un autre rapport de mélange des alcools ou des diols, et un autre catalyseur basique.

7. Procédé selon l'une des revendications 1 à 6, caractérisé en ce qu'on utilise comme monoalcools aliphatiques le méthanol, l'éthanol, les butanols, les alcools amyliques de fermentation, l'alcool néopentylique ou les fusols et, en tant que diols monoalkylés aliphatiques, l'éther monométhylique de l'éthylèneglycol, l'éther monométhylique du 1,2-propanediol ou l'éther monoisopropylique de l'éthylèneglycol, ou encore des mélanges de ces derniers.

8. Procédé selon l'une des revendications 1 à 7, caractérisé en ce qu'on utilise comme catalyseurs des composés basiques de métaux alcalins ou alcalino-terreux, par exemple les oxydes, les hydroxydes, les alcoolates, les borates, les carbonates, les aluminates et les silicates de lithium, de sodium, de potassium ou de calcium, en solution aqueuse ou alcoolique concentrée.

9. Procédé selon l'une des revendications 1 à 8, caractérisé en ce qu'on utilise comme glycérides d'acides gras des huiles et graisses végétales et animales naturelles, des glycérides d'acides gras partiellement ou entièrement synthétiques, ainsi que des glycérides d'acides gras usés, tels que les huiles et graisses alimentaires usées, ainsi que les huiles et graisses techniques usées à base de glycérides, par exemple l'huile de soja, l'huile de tournesol, l'huile de lin, l'huile de colza, l'huile de ricin, l'huile de palme, l'huile de palmiste, l'huile de copra, l'huile de graine de coton, l'huile d'arachide, l'huile d'olive, le suif d'origine bovine, l'huile à frire usée, éventuellement les huiles lubrifiantes et hydrauliques usées, en une qualité brute, non purifiée ou purifiée jusqu'à un degré quelconque de pureté, ayant des teneurs en acides gras allant jusqu'à 20 %, ou des teneurs en phosphatides allant jusqu'à 3 %, ainsi que des mélanges des huiles et graisses mentionnées.

10. Procédé selon l'une des revendications 1 à 9, caractérisé en ce qu'on utilise comme acides organiques ou minéraux l'acide phosphorique, sulfurique, chlorhydrique, nitrique, borique, formique, acétique, lactique, gluconique, oxalique, succinique, maléique, tartrique, malique et citrique, ainsi que des acides sulfoniques organiques et des semi-esters de l'acide sulfurique, ainsi que des solutions concentrées de sels acides tels que l'hydrogénosulfate de potassium ou de sodium, le dihydrogénophosphate de potassium ou de sodium, ou l'hydrogénocitrate monopotassique et monosodique.

11. Procédé selon l'une des revendications 1 à 10, caractérisé en ce que l'acide est utilisé sous forme concentrée ou semi-concentrée.

## Claims

1. A method for producing fatty acid esters and fatty acid ester mixtures from short-chain monovalent alcohols with 1 to 5 carbon atoms or short-chain diols with 2 to 5 carbon atoms, which are monoalkylated by alkyl residues with from 1 to 3 carbon atoms, by transesterifying fatty acid glycerides with these alcohols or monoalkylated diols in the presence of base catalysts in several, preferably two stages, characterised in that
a) transesterification is effected in the presence of from 0.5 % to 5.0 %, based on the weight of the fatty acid glyceride used, of a base catalyst with an excess, exceeding the stoichiometric amount of 1 mol per mol of fatty acid bonded to glycerol, of from 0.1 to 2.0 mol of the short-chain alcohol or monoalkylated diol, optionally in the presence of 0.5 % to 10 % water, based on the weight of the fatty acid glyceride used, from 4 tenths to 9 tenths of the overall quantity of base catalyst being used in the first stage,
b) the glycerol phase obtained after completed transesterification after the first stage by settling and separation is added either wholly or partially, but at least in the amount of one tenth, with stirring to the second stage or a further stage after transesterification of said second or further stage and in that
c) after settling and separation of the heavier glycerol phase and after removal of excess short-chain alcohol or monoalkylated diol, an optionally dilute organic or inorganic acid is added with stirring, and in that, after phase separation has been completed, the fatty acid ester phase is drawn off and optionally filtered.

2. A method according to claim 1, characterised in that transesterification is effected in a temperature range of between -25°C and +60°C at atmospheric pressure.

3. A method according to claim 1 or claim 2, characterised in that in the first stage 4 tenths to 10 tenths and in the second or further stages 0 to 6 tenths of the total amount of short-chain alcohol or monoalkylated diol are used.

4. A method according to any one of claims 1 to 3, characterised in that in the second stage 1 tenth to 6 tenths of the total amount of base catalyst are used.

5. A method according to any one of claims 1 to 4, characterised in that in all the transesterification stages the same short-chain alcohol or the same monoalkylated diol and the same base catalyst are used.

6. A method according to any one of claims 1 to 4, characterised in that in the first stage a specific alcohol or monoalkylated diol or a specific mix ratio of the alcohols or diols and a specific base catalyst and in the further stages a different alcohol or diol or a different mix ratio of alcohols or diols and a different base catalyst are used.

7. A method according to any one of claims 1 to 6, characterised in that methanol, ethanol, butanols, fermentation amyl alcohol, neopentyl alcohol or potato-spirit oils are used as the monovalent aliphatic alcohols and ethylene glycol monomethyl ether, 1,2 propane diol monomethyl ether or ethylene glycol monoisopropyl ether or mixtures thereof are used as aliphatic monoalkylated diols.

8. A method according to any one of claims 1 to 7, characterised in that basic alkali or alkaline earth metal compounds, for example the oxides, hydroxides, alcoholates, borates, carbonates, aluminates and silicates of lithium, sodium, potassium or calcium, in concentrated aqueous or alcoholic solution are used as catalysts.

9. A method according to any one of claims 1 to 8, characterised in that naturally occurring vegetable and animal fats and oils, partially or wholly synthetic fatty acid glycerides and spent fatty acid glycerides, such as, for example, spent edible oils and fats, as well as spent engineering fats and oils with a glyceride base, for example soya oil, sunflower oil, linseed oil, rape-seed oil, castor oil, palm oil, palm kernel oil, coconut oil, cottonseed oil, peanut oil, olive oil, beef fat, spent frying oil, spent hydraulic or lubricating oils of crude or unrefined quality or refined to any desired degree, with free fatty acid contents of up to 20 % or phosphatide contents of up to 3 %, as well as mixtures of the above-mentioned oils and fats are used as fatty acid glycerides.

10. A method according to any one of claims 1 to 9, characterised in that phosphoric acid, sulphuric acid, hydrochloric acid, nitric acid, boric acid, formic acid, acetic acid, lactic acid, gluconic acid, oxalic acid, succinic acid, maleic acid, tartaric acid, malic acid and citric acid as well as organic sulphonic acids and sulphuric acid half-esters and concentrated solutions of acid salts, such as potassium or sodium hydrogen sulphate, potassium or sodium dihydrogen phosphate or mono-potassium and mono-sodium hydrogen citrate are used as organic or inorganic acids.

11. A method according to any one of claims 1 to 10, characterised in that the acid is used in concentrated or semi-concentrated form.
